# FASCICULE DE BREVET EUROPEEN

(11) **EP 1 318 239 B1**
(45) Date de publication et mention de la délivrance du brevet: **24.08.2005**
(21) Numéro de dépôt: 02292951.7
(22) Date de dépôt: 29.11.2002
(51) Int. Cl.: E01B 29/00, E01B 29/32

(54) **Procédé de construction d'une voie ferrée sans ballast**
Verfahren zum Herstellen eines schotterlosen Gleisoberbaus
Method for building a ballastless track

(30) Priorité: 05.12.2001 FR 0115730
(43) Date de publication de la demande: 11.06.2003
(73) Titulaire: Alstom, 92300 Levallois-Perret (FR)
(72) Inventeur: Sayadi, Marc, 75014 Paris (FR); Skific, Yvan, 75016 Paris (FR)
(74) Mandataire: de Lambilly Delorme, Marie Pierre

(56) Documents cités:
- DE-A- 2 422 942
- DE-A- 10 048 842
- DE-A- 19 831 680
- US-A- 6 109 825

## Description

L'invention se rapporte à un procédé de construction d'une voie ferrée dans lequel on réalise une dalle de voie en béton et on insère dans cette dernière des éléments d'ancrage de la voie ferrée au moyen d'un dispositif d'insertion, ce dernier étant mobile le long du parcours de la voie ferrée.

On connaît tout d'abord du document de brevet DE-A-2422942 un procédé de construction d'une voie ferrée dans lequel on réalise une dalle de voie en béton, et on insère dans cette dalle fraîchement coulée des éléments d'ancrage au moyen d'un dispositif d'insertion. Deux coffrages latéraux sont installés préalablement à la coulée de la dalle de voie pour en délimiter latéralement les bords.

On connaît en outre, du document EP 0 803 609, un procédé et un dispositif d'insertion de selles dans du béton permettant de réaliser rapidement une voie ferrée à coût réduit. Un tel dispositif d'insertion comporte une plate-forme mobile enjambant la dalle de béton fraîchement coulée qui permet de déplacer le dispositif d'insertion le long du parcours de la voie ferrée. Il est, de plus, connu de la demande de brevet publiée FR 2 812 671, déposée par la demanderesse et publiée après la date de priorité liée à la présente demande, de procéder au positionnement précis d'un tel dispositif d'insertion de selles au moyen d'une station de mesure référencée par rapport à des points de relevé topographique disposés en bordure du parcours de la voie ferrée, la station de mesure comprenant un dispositif de mesure optique coopérant avec des réflecteurs portés par la machine d'insertion de selles pour localiser précisément le dispositif d'insertion.

Un tel procédé de construction de voie présente cependant l'inconvénient de posséder une cadence d'avancement limitée par le temps nécessaire au déplacement et au positionnement précis du dispositif d'insertion de selles.

Un autre inconvénient d'un tel procédé de construction est qu'il nécessite l'utilisation d'un dispositif d'insertion de selles relativement encombrant, ce dernier comportant une plate-forme mobile enjambant la dalle de béton fraîchement coulée dont la largeur dépasse nécessairement la largeur de la dalle de béton à construire. De plus, le dispositif d'insertion est généralement couplé avec une machine de coulée en continu du béton, cette dernière étant placée devant le dispositif d'insertion de selles et mettant en forme la dalle de béton au moyen d'un coffrage glissant. Or, l'utilisation d'une telle machine de coulée en continu du béton présente l'inconvénient de nécessiter un béton de formulation particulière dont la texture ne permet pas son pompage, ce qui impose d'avoir à transporter ce béton en quantité importante, par un autre moyen, comme des conteneurs agitateurs, avant de déposer le béton par gravité.

Il s'ensuit qu'un tel procédé de construction peut s'avérer impossible à mettre en oeuvre lorsque la place est limitée de part et d'autre de la voie ferrée, notamment lors de la construction de voies ferrées à l'intérieur des tunnels ou sur les ponts.

Aussi, le but de la présente invention est de remédier à ces inconvénients en proposant un procédé de construction d'une voie ferrée sur une dalle de béton mettant en oeuvre des quantités réduites de béton moulé en continu, le complément au volume total de béton pour construire la dalle de voie étant réalisé par du béton pompable. Un autre but de l'invention est de proposer un procédé de construction qui permette l'utilisation d'une machine pour la coulée en continu de béton et d'un dispositif pour l'insertion d'éléments ancrage possédant des dimensions compactes et qui soit simple et économique à mettre en oeuvre.

A cet effet, l'invention a pour objet un procédé de construction d'une voie ferrée dans lequel on réalise une dalle de voie en béton et on insère dans la dalle de voie des éléments d'ancrage de la voie ferrée au moyen d'un dispositif d'insertion mobile le long du parcours de la voie ferrée, caractérisé en ce qu'il comprend les étapes suivantes :
a) réalisation de deux murets de béton délimitant latéralement les bords de la dalle de voie à couler, ces deux murets étant réalisés au moyen d'une machine de coulée en continu du béton, ladite machine decoulée comportant des réflecteurs aptes à coopèrer avec un dispositif de mesure optique compris dans une station de mesure, ladite station étant référencée par rapport à des points de relevé topographique afin de guider ladite machine de coulée dans son avancement;
b) guidage du déplacement du dispositif d'insertion à l'aide desdits murets;
c) coulée de la dalle de voie en béton entre lesdits murets ;
d) insertion des éléments d'ancrage dans la dalle de voie fraîchement coulée au moyen du dispositif d'insertion.

Selon des modes particuliers de réalisation, le procédé de construction selon l'invention peut comprendre l'une ou plusieurs des caractéristiques suivantes prises isolément ou selon toutes les combinaisons techniquement possibles :
- le dispositif d'insertion est muni de roues possédant un écartement adapté pour circuler sur les murets, les roues comportant un boudin externe s'engageant en regard du bord latéral du muret et assurant le guidage du dispositif d'insertion le long du muret ;
- le dispositif d'insertion comporte un bras articulé qui insère avec précision les éléments d'ancrage dans la dalle de voie en béton fraîchement coulée, le positionnement précis du bras articulé étant réalisé au moyen d'une station de mesure référencée par rapport à des points de relevé topographique, la station comprenant un dispositif de mesure optique coopérant avec des réflecteurs portés par le bras articulé du dispositif d'insertion ;
- la dalle de voie est réalisée dans un béton de formulation traditionnelle qui est amené entre les deux murets à la pompe ou à la toupie ;
- la dalle de voie est nivelée au moyen d'une règle vibrante guidée par les murets, la précision altimétrique de la règle vibrante étant calquée sur celle des murets ;
- préalablement à l'étape b) de coulée du béton pour la réalisation de la dalle de voie, des armatures métalliques sont disposées entre les deux murets afin de réaliser une dalle de voie en béton armé
- lors de l'étape a), on réalise simultanément une dalle de fondation en béton s'étendant entre des deux murets, cette dalle de fondation présentant une épaisseur inférieure à la hauteur des murets pour laisser une cavité de réception entre les murets dans laquelle est coulé le béton de la dalle de voie.

On comprendra mieux les buts, aspects et avantages de la présente invention, d'après la description donnée ci-après d'un mode de réalisation de l'invention, présenté à titre d'exemple non limitatif, en se référant aux dessins annexés, dans lesquels :
- La figure 1 est une vue représentant schématiquement les différentes étapes d'un mode de réalisation particulier du procédé de construction d'une voie ferrée selon l'invention ;
- La figure 2 est une vue représentant schématiquement en perspective l'étape de réalisation des murets conformément au procédé de la figure 1 ;
- La figure 3 est une vue représentant schématiquement en perspective l'étape d'insertion des éléments d'ancrage conformément au procédé de la figure 1 ;
- La figure 4 est une vue en coupe d'une voie ferrée sur une dalle de béton obtenue selon un second mode de réalisation du procédé de construction selon l'invention.

Pour faciliter la lecture du dessin, seuls les éléments nécessaires à la compréhension de l'invention ont été représentés.

La figure 1 représente schématiquement, les différentes étapes d'un mode particulier de réalisation du procédé de construction d'une voie ferrée selon l'invention. Conformément à cette figure, dans une première étape du procédé, deux murets 2 d'une hauteur de l'ordre de 20 à 40 cm et d'une largeur de l'ordre de 10 cm sont construits le long du parcours de la voie ferrée, ces deux murets 2 délimitant latéralement les bords de la dalle de béton à couler destinée à supporter la voie ferrée. Ces murets 2 sont préférentiellement réalisés en béton au moyen d'une machine de coulée en continu du béton 10 de gabarit réduit, du type de celle décrite dans la demande de brevet FR-A1-2 662 452 et disponible auprès de la société M-B-W. Une telle machine 10 est montée sur des roues 11 et comporte un réservoir à béton 12 déversant par gravité du béton en amont d'un coffrage glissant 13 réalisant la forme du muret 2.

Lors de cette étape, illustrée plus en détail sur la figure 2, la machine de coulée en continu 10 est avantageusement guidée dans son avancement par une station de mesure 5 disposée en bordure du parcours de la voie ferrée et installée sur un trépied à la verticale d'une borne de relevé topographique 6. Cette station de mesure 5 comporte un dispositif de mesure de distance équipé d'une optique émettrice et d'une optique réceptrice permettant de connaître avec une très grande précision la distance et l'angle séparant la station de mesure 5 d'un ensemble de réflecteurs 7 portés par la machine de coulée en continu 10. Le dispositif laser de mesure utilisé est par exemple le dispositif commercialisé sous la référence TC/TCA 2003 par la société LEICA.

Lors de cette première étape, la hauteur des murets 2 est avantageusement choisie de sorte que la surface supérieure des murets 2 délimite la hauteur de la dalle de béton à couler, les murets 2 comportant des flans intérieurs qui sont inclinés par rapport à la verticale de sorte que l'espace entre les deux murets 2 forme une cavité convergente pour la réception d'une dalle de voie en béton 1.

Dans une deuxième étape facultative du procédé illustrée à la figure 1, une armature métallique 4 est disposée entre les deux murets 2 afin de réaliser une dalle de voie 1 en béton armé. Bien entendu, cette étape du procédé peut être supprimée lorsque l'on souhaite obtenir une dalle de voie 1 en béton sans armature 4.

Dans une troisième étape du procédé, après solidification du béton constituant les deux murets 2, du béton traditionnel est coulé dans la cavité délimitée par les deux murets 2 de manière à remplir cette cavité jusqu'à une hauteur au moins égale à la surface supérieure des murets 2. Ce béton traditionnel est amené par exemple par pompage au travers d'un tuyau relié à un réservoir se trouvant en un point dégagé autour de la voie ferrée. Dans une variante de réalisation, le réservoir pourra également reposer sur des roues et circuler sur les deux murets 2, le béton pouvant alors être répandu au moyen d'une toupie.

Dans une quatrième étape illustrée sur les figures 1 et 3, un dispositif d'insertion de selles 20 d'encombrement réduit est amené au-dessus de la dalle de voie 1 fraîchement coulée, ce dispositif d'insertion 20 comportant un châssis rectangulaire reposant sur quatre roues 21 possédant un écartement adapté pour circuler sur les murets 2. Conformément à la figure 1, les roues 21 comportent chacune un bord externe muni d'un boudin 21a s'engageant en regard du flan externe du muret 2 et assurant le guidage du dispositif d'insertion 20 le long du muret 2.

Le dispositif d'insertion 20 comporte également, de manière connue en soi et conformément au dispositif divulgué dans le document EP 0 803 609, un bras articulé 23 se déplaçant verticalement pour insérer des selles 3 dans la dalle béton 1 fraîchement coulée et des moyens pour faire vibrer le béton autour de la selle 3 pendant son insertion. Ce bras articulé 23 est disposé en partie arrière du châssis et comporte des réflecteurs 7 coopérant avec une station de mesure 5 pour insérer précisément les selles 3 avec une précision inférieure au millimètre, ainsi que cela est décrit dans la demande de brevet FR-A-2 812 671 déposée par la demanderesse et publiée après la date de priorité liée à la présente demande. Le dispositif d'insertion 20 comporte de plus, à l'avant du châssis, une règle vibrante 22 venant niveler la surface de la dalle de voie 1 avec une précision altimétrique calquée sur celle de la surface supérieure des deux murets 2.

Ainsi, lors de l'avancement du dispositif d'insertion 20, la dalle de béton 1 fraîchement coulée est nivelée par la règle vibrante 22 et les selles 3 sont insérées successivement par le bras articulé 23, le positionnement du dispositif d'insertion 20 lors de son avancement étant facilité par le guidage des roues 21 sur les murets 2.

Un tel procédé de construction d'une voie ferrée présente l'avantage de pouvoir être utilisé dans des lieux ou l'espace disponible est limité puisqu'il permet l'utilisation d'une machine de coulée en continu du béton d'encombrement réduit. En effet, cette machine de coulée en continu du béton est dimensionnée pour réaliser des murets de faible dimension nécessitant peu de volume de béton, la dalle de voie réalisée entre les deux murets étant coulée dans un béton de formulation traditionnelle qui présente l'avantage de pouvoir être amené par pompage, ce qui permet de placer le réservoir de béton à distance dans un endroit dégagé.

De plus, conformément au procédé selon l'invention, les murets sont utilisés pour guider le dispositif d'insertion de selles sur la voie ferrée ce qui assure un pré-positionnement du dispositif d'insertion et permet de réduire le temps nécessaire au positionnement précis du bras supportant les inserts.

Les murets présentent également l'avantage de servir de support pour d'éventuelles armatures métalliques destinées à être insérées dans la dalle de voie et permettent également de simplifier la mise en place de fourreaux ou drains dans la dalle de voie.

La figure 4 présente une variante de réalisation du procédé selon l'invention dans laquelle la première étape du procédé est modifiée. Conformément à cette figure, on utilise lors de cette première étape une machine de coulée en continu de béton, non représentée sur la figure, comportant un coffrage glissant permettant de réaliser simultanément les deux murets 2 et une dalle de fondation 2a s'étendant à la base des deux murets 2. La dalle de fondation 2a ainsi réalisée présente une épaisseur très inférieure à la hauteur des deux murets 2, de l'ordre de 20 cm pour une hauteur de murets de l'ordre de 40 cm, de sorte qu'il demeure une cavité entre les deux murets 2 dans laquelle est coulée la dalle de voie 1. Les étapes suivantes du procédé sont identiques à celles décrites pour le mode réalisation des figures 1 à 3, les deux murets 2 servant toujours de surface de roulement pour un dispositif d'insertion 20 de selles conforme à celui de la figure 3.

Une telle variante de réalisation, bien qu'elle nécessite l'emploi d'une machine de coulée en continu de béton présentant un gabarit plus important, présente l'avantage d'assurer un parfait positionnement relatif des deux murets et permet une réalisation plus rapide des deux murets, en réduisant le temps nécessaire aux opérations de positionnement de la machine de coulée en continu. De plus, une telle variante conserve l'avantage d'assurer un pré-positionnement du dispositif d'insertion par la coopération des boudins des roues avec le bord des murets.

Bien entendu, l'invention telle que définie par les revendications annexées n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Procédé de construction d'une voie ferrée dans lequel on réalise une dalle de voie (1) en béton et on insère dans ladite dalle de voie (1) des éléments d'ancrage (3) de la voie ferrée au moyen d'un dispositif d'insertion (20) mobile le long du parcours de la voie ferrée, **caractérisé en ce qu'**il comprend les étapes suivantes :
a) réalisation de deux murets (2) en béton délimitant latéralement les bords de la dalle de voie (1) à couler, ces deux murets étant réalisés au moyen d'une machine de coulée en continu du béton (10), ladite machine de coulée (10) comportant des réflecteurs (7) aptes à coopérer avec un dispositif de mesure optique compris dans une station de mesure (5), ladite station (5) étant référencée par rapport à des points de relevé topographique (6) afin de guider ladite machine de coulée (10) dans son avancement ;
b) guidage du déplacement du dispositif d'insertion (20) à l'aide desdits murets (2) ;
c) coulée de la dalle de voie (1) en béton entre lesdits murets (2) ;
d) insertion des éléments d'ancrage (3) dans la dalle de voie (1) fraîchement coulée au moyen du dispositif d'insertion (20).

2. Procédé de construction d'une voie ferrée selon la revendication 1, dans lequel ledit dispositif d'insertion (20) est muni de roues (21) possédant un écartement adapté pour circuler sur lesdits murets (2), lesdites roues (21) comportant un boudin externe (21a) s'engageant en regard du bord latéral du muret (2) et assurant le guidage du dispositif d'insertion (20) le long du muret (2).

3. Procédé de construction d'une voie ferrée selon l'une quelconque des revendications 1 et 2, dans lequel le dispositif d'insertion (20) comporte un bras articulé (23) qui insère avec précision les éléments d'ancrage (3), le positionnement précis du bras articulé (23) étant réalisé à l'aide de réflecteurs (7) portés par ledit bras (23) et qui coopèrent avec le dispositif de mesure optique de ladite station de mesure (5).

4. Procédé de construction d'une voie ferrée selon l'une quelconque des revendications 1 à 3, dans lequel la dalle de voie (1) est réalisée dans un béton de formulation traditionnelle qui est amené entre les deux murets (2) à la pompe ou à la toupie.

5. Procédé de construction d'une voie ferrée selon la revendication 4, dans lequel la dalle de voie (1) est nivelée au moyen d'une règle vibrante (22) guidée par les murets (2), la précision altimétrique de la règle vibrante (22) étant calquée sur celle des murets (2).

6. Procédé de construction d'une voie ferrée selon l'une quelconque des revendications 1 à 5 dans lequel, préalablement à l'étape c) de coulée du béton pour la réalisation de la dalle de voie (1), des armatures métalliques (4) sont disposées entre les deux murets (2) afin de réaliser une dalle de voie en béton armé.

7. Procédé de construction d'une voie ferrée selon la revendication 1 à 6 dans lequel, lors de l'étape a), on réalise simultanément une dalle de fondation (2a) en béton s'étendant entre des deux murets (2), ladite dalle de fondation (2a) présentant une épaisseur inférieure à la hauteur des murets (2) pour laisser entre les murets (2) une cavité de réception dans laquelle est coulé le béton de la dalle de voie (1).

## Patentansprüche

1. Verfahren zum Herstellen eines Gleisoberbaus, bei dem man eine Betonplatte (1) herstellt, in die mittels einer beweglichen Einschubvorrichtung (20) entlang der Bahn des Gleisoberbaus Verankerungselemente (3) für den Gleisoberbau eingeschoben werden, **dadurch gekennzeichnet, dass** es die folgenden Schritte aufweist:
a) Herstellung von zwei Trennwänden(2) aus Beton, welche seitlich die Ränder der zu vergießenden Platte (1) begrenzen, wobei diese beiden Trennwände mit Hilfe einer Stranggießmaschine für Beton (10) hergestellt werden, und die Stranggießmaschine (10) Reflektoren (7) besitzt, die mit einer optischen Messvorrichtung zusammenwirken können, welche sich in einer Messstation (5) befindet, wobei die Station (5) in Bezug auf topographische Vermessungspunkte (6) bezeichnet wird, um die Stranggießmaschine (10) in ihrer Vorwärtsbewegung zu führen;
b) Führung der Verschiebung der Einschubvorrichtung (20) mit Hilfe der Trennwände (2);
c) Vergießen der Betonplatte (1) zwischen den Trennwänden (2);
d) Einschieben von Verankerungselementen (3) in die frisch vergossene Betonplatte (1) mit Hilfe der Einschubvorrichtung (20).

2. Verfahren zum Herstellen eines Gleisoberbaus nach Anspruch 1, wobei die Einschubvorrichtung (20) Räder (21) mit einer entsprechenden Spurweite besitzt, so dass sie auf den Trennwänden (2) fahren können, und die Räder (21) einen Außenspurkranz (21a) besitzen, der gegenüber dem seitlichen Rand der Trennwand (2) eingreift, und die Führung der Einschubvorrichtung (20) entlang der Trennwand (2) gewährleistet.

3. Verfahren zum Herstellen eines Gleisoberbaus nach einem der vorhergehenden Ansprüche 1 und 2, wobei die Einschubvorrichtung (20) einen gelenkig angebrachten Arm (23) besitzt, mit dem die Verankerungselemente (3) mit Präzision eingeschoben werden, und die genaue Positionierung des gelenkig angebrachten Armes (23) mit Hilfe von Reflektoren (7) erfolgt, die von den Armen (23) aufgenommen werden, und mit der optischen Messvorrichtung der Messstation (5) zusammenarbeiten.

4. Verfahren zum Herstellen eines Gleisoberbaus nach einem der vorhergehenden Ansprüche 1 bis 3, wobei die Betonplatte (1) mit einem Beton der herkömmlichen Formel hergestellt wird, der mittels einer Pumpe oder eines Kreisels zwischen den beiden Trennwänden (2) aufgebracht wird.

5. Verfahren zum Herstellen eines Gleisoberbaus nach Anspruch 4, wobei die Betonplatte (1) mit Hilfe einer Vibrations- oder Rüttelbohle (22) nivelliert wird, die von den Trennwänden (2) geführt wird, und die alitmetrische Präzision der Vibrations- oder Rüttelbohle (22) an der der Trennwände (2) nachgeahmt wird.

6. Verfahren zum Herstellen eines Gleisoberbaus nach einem der vorhergehenden Ansprüche 1 bis 5, wobei vor Schritt c) des Vergießens des Betons zur Herstellung der Betonplatte (1) Metall- bzw. Stahlbewehrungen (4) zwischen den beiden Trennwänden (2) angeordnet werden, um eine Platte aus Stahlbeton herzustellen.

7. Verfahren zum Herstellen eines Gleisoberbaus nach Anspruch 1 bis 6, wobei in Schritt a) gleichzeitig eine Fundamentplatte (2a) aus Beton hergestellt wird, die zwischen den beiden Trennwänden verläuft, wobei die Fundamentplatte (2a) eine Stärke aufweist, die geringer ist als die Höhe der Trennwände (2), so dass zwischen den Trennwänden (2) eine Aufnahmevertiefung entsteht, in die der Beton für die Platte (1) vergossen wird.

## Claims

1. A method of constructing a rail track in which a concrete track slab (1) is produced and rail track anchor members (3) are inserted in said track slab (1) by an inserter system (20) mobile along the route of the rail track, which method is **characterized in that** it includes the following steps:
a) using a machine (10) for continuously pouring concrete to produce two concrete walls (2) laterally delimiting the edges of the track slab (1) to be poured these two walls being produced by means of a machine (10) for continuously pouring concrete, said pouring machine (10) comprising reflectors (7) adapted to cooperate with an optical measuring device included in a measuring station (5), said station (5) being referenced with respect to topographical marker points (6) to guide the forward movement of said pouring machine (10);
b) guiding the movement of the inserter device (20) by means of said walls (2);
c) pouring the concrete track slab (1) between said walls (2); and
d) using the inserter system (20) to insert anchor members (3) in the freshly poured track slab (1).

2. A method according to claim 1 of constructing a rail track, in which said inserter system (20) has wheels (21), the distance between which is suitable for travelling on said walls (2), said wheels (21) having an external flange (21a) engaging in front of the lateral edge of the wall (2) and guiding the inserter system (20) along the wall (2).

3. A method according to either of claims 1 and 2 of constructing a rail track, in which the inserter system (20) includes an articulated arm (23) which inserts the anchor members (3) accurately, the articulated arm (23) being positioned accurately by means of reflectors (7) carried by said arm (23) and which cooperate with the optical measuring system of said measuring station (5).

4. A method according to any of claims 1 to 3 of constructing a rail track, in which the track slab (1) is made from concrete with a traditional formula that is fed between the two walls (2) by means of a pump or truck mixer.

5. A method according to claim 4 of constructing a rail track, in which the track slab (1) is levelled by means of a vibrating float (22) guided by the walls (2), the accuracy of the height of the vibrating float (22) being tied to that of the walls (2).

6. A method according to any of claims 1 to 5 of constructing a rail track, in which, before the step c) of pouring concrete to produce the track slab (1), metal armatures (4) are disposed between the two walls (2), in order to produce a reinforced concrete track slab.

7. A method according to any of claims 1 to 6 of constructing a rail track, in which, in the step a), a concrete foundation slab (2a) lying between the two walls (2) is formed at the same time and said foundation slab (2a) has a thickness less than the height of the walls (2) in order to leave between the walls (2) a receiving cavity into which the concrete of the track slab (1) is poured.
